# EUROPÄISCHE PATENTANMELDUNG

(11) **EP 4 613 395 A1**
(43) Veröffentlichungstag der Anmeldung: **10.09.2025**
(21) Anmeldenummer: 24162104.4
(22) Anmeldetag: 07.03.2024
(51) Int. Cl.: B21D 22/20, B21D 22/21, B21D 24/16, B21D 37/16, B30B 1/40, B30B 15/34, C21D 1/18, C21D 1/673, B21D 28/32

(54) **WARMUMFORM- UND PRESSHÄRTEWERKZEUG SOWIE VERFAHREN ZU DESSEN BETREIBEN**

(71) Anmelder: Benteler Mechanical Engineering GmbH, 33602 Bielefeld (DE)
(72) Erfinder: Hiegemann, Lars, 48231 Warendorf (DE); Stockter, Robert, 30177 Hannover (DE)
(74) Vertreter: Osterhoff, Utz

(57) **Zusammenfassung**

Die vorliegende Erfindung betrifft ein Warmumform- und Presshärtewerkzeug (1), aufweisend ein Oberwerkzeug (2) und ein Unterwerkzeug (3), welche in einer Pressenhubrichtung (4) aufeinander zu bewegbar sind, wobei zwischen Oberwerkzeug (2) und Unterwerkzeug (3) im geschlossenen Zustand ein Formhohlraum (10) ausgebildet ist, und in dem Oberwerkzeug (2) und/oder Unterwerkzeug(3) Kühlkanäle (13) zur Durchleitung eines Kühlmediums ausgebildet sind, wobei an dem Oberwerkzeug (2) mindestens ein relativ zu dem Oberwerkzeug (2) bewegbares Schneidwerkzeug (7) angeordnet ist, dadurch gekennzeichnet, dass das Schneidwerkzeug (7) mindestens einen Kühlkanal zur Temperierung aufweist und/oder dass das Schneidwerkzeug (7) eine in Pressenhubrichtung (4) orientierte Umformfläche (8) aufweist und eine in Pressenhubrichtung (4) dahinterliegende und/oder an die Umformfläche (8) angrenzende Schneidkante (9).

## Beschreibung

Die vorliegende Erfindung betrifft ein Warmumform- und Presshärtewerkzeug gemäß den Merkmalen im Oberbegriff von Anspruch 1.

Die vorliegende Erfindung betrifft weiterhin ein Verfahren gemäß den Merkmalen im Anspruch 10.

Aus dem Stand der Technik ist die Warmumform- und Presshärtetechnologie bekannt. Hierzu werden Stahlblechplatinen, insbesondere in der Automobilindustrie, eingesetzt, die auf eine Temperatur über der Autenitisierungstemperatur mithin über Ac3-Temperatur erwärmt werden, was regelmäßig mehr als 900° C sind. Die so erwärmte Platine wird in ein Warmumformwerkzeug eingelegt und im warmen Zustand umgeformt. Die Umformeigenschaften sind hierbei besonders gut hinsichtlich der Formgebungsfreiheit. Ist der Umformprozess, zumindest teilweise, insbesondere vollständig durchgeführt, wird das so hergestellte Bauteil in dem Warmumformwerkzeug belassen und weiter abgeschreckt. Mithin in besonders kurzer Zeit auf eine Temperatur gebracht, so dass der zuvor aufgrund der Austenitisierungstemperatur gebildete Austenit sich zumindest teilweise in Martensit umwandelt. Auf diese Weise werden Zugfestigkeiten Rm von größer 1000 MPa, insbesondere auch mehr als 1250 MPa, besonders bevorzugt mehr als 1400 MPa in dem Bauteil eingestellt. Beispielweise wird eine Abschrecktemperatur gewählt, die größer ist als 27 K/s ist. Bei einer erreichten Endtemperatur von beispielsweise unter 300° C, insbesondere unter 200° C, wird dann das so hergestellte harte Bauteil aus dem Warmumformwerkzeug entnommen.

Aus dem Stand der Technik ist es bekannt, diese Bauteile mechanisch bzw. trenntechnisch zu bearbeiten. Beispielsweise wird während des Warmumformens und/oder nach Abschluss des Warmumformvorganges bzw. des Presshärtevorganges eine Trennoperation durchgeführt.

Beispielsweise ist ein solches Herstellungsverfahren aus der DE 10 2011 116 714 A1 bekannt. Der Umformprozess wird mit einem formgebenden Werkzeugsegment durchgeführt. Im Anschluss daran wird dann ein Trennschieber betätigt, der das umgeformte Bauteil in dem geschlossenen Warmumformwerkzeug trennt.

Aufgabe der vorliegenden Erfindung ist es die Formgebungsfreiheitsgrade sowie auch die Optimierung des Beschnittverfahrens gerade unter Berücksichtigung von thermischen Verlusten während des Umformvorganges gegenüber dem Stand der Technik für die Großserienproduktion zu optimieren.

Die zuvor genannte Aufgabe wird erfindungsgemäß mit den Merkmalen im Anspruch 1 gelöst.

Ein verfahrenstechnischer Teil der Aufgabe wird erfindungsgemäß mit den Merkmalen im Anspruch 10 gelöst.

Das Warmumform- und Presshärtewerkzeug weist ein Oberwerkzeug und ein Unterwerkzeug auf. Oberwerkzeug und Unterwerkzeug sind in Pressenhubrichtung aufeinander zu bewegbar. Die Pressenhubrichtung entspricht im Wesentlichen einer Vertikalrichtung. Zwischen dem Oberwerkzeug und dem Unterwerkzeug verbleibt im geschlossenen Zustand ein Formhohlraum. In diesem Formhohlraum ist die zuvor eingelegte Blechplatine bzw. Stahlblechplatine dann zu dem Bauteil umgeformt. Das geschlossene Warmform- und Presshärtewerkzeug liegt einem mit Oberwerkzeug und Unterwerkzeug im Wesentlichen vollflächig an dem umgeformten Bauteil an. Um nach dem Warmumformvorgang dann einen Presshärtevorgang auszuführen, sind in dem Oberwerkzeug und dem Unterwerkzeug Kühlkanäle zur Durchleitung eines Kühlmediums ausgebildet. Bereits während, spätestens nach Abschluss des Umformvorgangs wird ein Kühlmedium durch das Werkzeug geleitet, um eine Abschreckhärtung des umgeformten Bauteils durchzuführen.

Weiterhin ist im Oberwerkzeug mindestens ein, relativ zu dem Oberwerkzeug bewegbares Schneidwerkzeug angeordnet.

Erfindungsgemäß zeichnet sich das Formen von Warmumform- und Presshärtewerkzeug nunmehr dadurch aus, dass das Schneidwerkzeug selbst mindestens einen Kühlkanal aufweist. Dieser Kühlkanal ist insbesondere separat angesteuert von den Kühlkanälen im Oberwerkzeug und Unterwerkzeug. Mit Hilfe dieses mindestens einen Kühlkanals kann das Schneidwerkzeug individuell temperiert werden. Entsprechende Zu- und Ableitungen sind an dem Schneidwerkzeug vorgesehen. Es kann somit erfindungsgemäß sichergestellt werden, dass an der auftretenden Schnittkante des Bauteils eine Temperatur zwischen 500° C und 700° C während des Beschnitts eingestellt ist. Durch weiteres Abkühlen nach erfolgtem Beschnitt kann dann auch die Beschnittkante an dem Bauteil entsprechend pressgehärtet werden.

Alternativ oder ergänzend zeichnet die Erfindung dadurch aus, dass das Schneidwerkzeug eine in Pressenhubrichtung orientierte Umformfläche aufweist und eine in der Pressenhubrichtung dahinterliegende und/oder an die Umformfläche angrenzende Schneidkante. Die Schneidkante ist somit an dem Schneidwerkzeug selbst ausgebildet. Eine, auf einem Niederhalter oder auf dem Unterwerkzeug abgelegte Stahlblechplatine wird somit bei Schließen des Warmumform- und Presshärtewerkzeuges in Pressenhubrichtung durch die Umformfläche des Schneidwerkzeuges zunächst mit umgeformt. Insbesondere mit der Temperierung des Schneidwerkzeuges tritt somit zu Beginn des Umformvorganges noch keine derart starke Abkühlung auf, dass eine Presshärtung stattfinden würde. Erst wenn dann das Warmumformwerkzeug im unteren Totpunkt sich befindet, wird bevorzugt die Schneidbewegung ausgeführt. Ein weiterer wesentlicher Vorteil ist, dass durch die Umformfläche an dem Schneidwerkzeug selber in Bezug auf die zu erfolgende Schnittlinie bzw. Schnittkontur eine höhere Genauigkeit stattfindet. Da das Schneidwerkzeug, insbesondere am Umformvorgang selbst, mit beteiligt ist, ist die geometrische Lage bezüglich der Präzision des Schneidwerkzeuges optimal für den dann unmittelbar nach der Umformung auszuführenden Beschnitt. Das Schneidwerkzeug zentriert somit die Schnittkante vor.

Hierzu ist das Schneidwerkzeug insbesondere als längliches Werkzeug ausgebildet und insbesondere in einem Randbereich des Oberwerkzeuges angeordnet. Beispielsweise können insbesondere längliche Kraftfahrzeugbauteile, wie Kraftfahrzeugsäulen, beispielsweise eine A-Säule oder B-Säule, zumindest in einem Teilbereich mit höchster Präzision beschnitten werden. Gleichzeitig ist jedoch nicht nur die Schnittgeometrie, sondern auch die eingestellten Werkstoffeigenschaften im Bereich der entstehenden Schnittkante an dem Bauteil aufgrund der Temperierung des Schneidwerkzeuges und der damit einhergehenden Kontrollmöglichkeit zur Gefügeumwandlung während des Presshärteprozesses optimiert.

Weiterhin ist bevorzugt an dem Unterwerkzeug eine Schneidkante ausgebildet, welche mit der Schneidkante des Schneidwerkzeugs korrespondiert und aufgrund der Relativbewegung des Schneidwerkzeuges zu dem Unterwerkzeug dann einen Beschnitt ausführt. Das Unterwerkzeug ist insbesondere fest mit einem unteren Pressentisch gekoppelt. Die Schneidkante des Unterwerkzeuges kann an dem Unterwerkzeug unmittelbar und direkt ausgebildet sein. Die Schneidkante des Unterwerkzeuges kann jedoch als Einsatz bzw. Segment ausgebildet sein. Würde beispielsweise die Schneidkante des Unterwerkzeuges verschleißen, kann diese ausgewechselt werden, so dass eine hohe Genauigkeit einer Beschnittkante entsteht.

Die Umformfläche des Schneidwerkzeuges selbst ist insbesondere eine abgerundete Kante. Insbesondere, wenn das Schneidwerkzeug an einem außenliegenden Randbereich des Oberwerkzeugs angeordnet ist, wird somit nach dem Prinzip des Tiefziehens bzw. Abbiegens ein Randbereich des umzuformenden Bauteils korrespondierend zu dem Unterwerkzeug abgebogen. Die Umformfläche kann sich über die Länge des Schneidwerkzeuges variabel ausgestaltet sein bzw. sich verändern. Die Umformfläche ist also kein Radius, der konstant in Längsrichtung des Schneidwerkzeuges konstant verläuft. Es können unterschiedliche Radienfasen bzw. Formflächen an der Umformfläche des Schneidwerkzeuges ausgebildet sein. Damit kann ein dreidimensional komplex geformtes Bauteil hergestellt und anschließend beschnitten werden. Die Schnittkante selber muss dann auch nicht geradlinig ausgebildet sein, sondern kann entsprechend einen variablen Verlauf, angepasst an die später herzustellende Formgeometrie des Bauteils aufweisen.

Bei weiterer Absenkbewegung und dann Erreichen des unteren Totpunkts wird dann zwischen Oberwerkzeug und Unterwerkzeug ein Formhohlraum ausgebildet. Die Umformfläche des Schneidwerkzeuges ist dann nach Abschluss des Umformvorganges nicht mehr Bestandteil des Formhohlraumes. Es erfolgt dann die Trennoperation. Die Schneidkante des Schneidwerkzeuges ist in diesem Sinne die äußere Begrenzung des Formhohlraumes. Durch Ausführen der Schneidbewegung ist dann der Formhohlraum hinsichtlich der entstehenden Schnittkante an dem Bauteil nach außen begrenzt.

Das Schneidwerkzeug selbst ist als Segment ausgebildet und insbesondere schwimmend an bzw. in dem Oberwerkzeug gelagert.

Das Schneidwerkzeug weist insbesondere eine längliche Erstreckung auf. Diese längliche Erstreckung ist insbesondere mehr als 15 cm, besonders bevorzugt mehr als 20 cm und insbesondere mehr als 30 cm lang. Es kann somit eine besonders lange Schnittkante mit dem erfindungsgemäßen Schneidwerkzeug hochpräzise beschnitten werden, hinsichtlich der Geometrie sowie auch der einzustellenden Werkstoffeigenschaften. Die längliche Erstreckung des Schneidwerkzeuges kann dann auch im Wesentlichen der Länge der Schnittkante entsprechen.

Damit das Schneidwerkzeug eine Relativbewegung zum Oberwerkzeug ausführen kann, ist diese bevorzugt direkt über einen Aktor bzw. Aktuator angetrieben. Bei dem Aktuator handelt es sich bevorzugt um einen Hydraulikaktuator, insbesondere einen hydraulischen Stellzylinder. Es sind bevorzugt mehrere hydraulische Stellzylinder ausgebildet. Diese fahren dann in Richtung der Bewegungsrichtung des Schneidwerkzeuges aus.

Sind höhere Schneidkräfte notwendig, kann bevorzugt auch das Schneidwerkzeug über einen Kraftübersetzer, insbesondere in Form eines Keilschiebers angetrieben sein. Der Keilschieber selbst ist dann wiederum von einem Aktuator bewegt.

Die Bewegungsrichtung des Schneidwerkzeuges selbst ist im Wesentlichen quer zu der Pressenhubrichtung zu verstehen. Insbesondere ist die Bewegungsrichtung des Schneidwerkzeuges in einem Winkel zwischen 40° und 90°, insbesondere zwischen 50° und 90° und besonders bevorzugt zwischen 60° und 90° orientiert zwischen der Bewegungsrichtung des Schneidwerkzeugs und der Pressenhubrichtung des Warmumformwerkzeuges verlaufend. Die Pressenhubrichtung des Warmumformwerkzeuges ist dabei im Wesentlichen vertikal orientiert. Die Bewegungsrichtung des Schneidwerkzeuges kann vereinfacht ausgedrückt dann im Wesentlichen horizontal orientiert sein bzw. in den zuvor genannten Winkelangaben verlaufen.

Das Schneidwerkzeug ist weiterhin schwimmend an dem Oberwerkzeug gelagert. Insbesondere kann beispielsweise die vorgegebene Schnittgeometrie der entstehenden Schnittkante des umgeformten Bauteils vorgegeben werden durch die Schneidkante des Unterwerkzeuges. Die schwimmende Lagerung des Schneidwerkzeuges ermöglicht es dann, dass das Schneidwerkzeug sich bei Ausführen der Schneidbewegung geringfügig nochmals quer und/oder vertikal zu seiner eigentlichen Bewegungsrichtung verlagert und sich somit optimal auf die Schneidkante des Unterwerkzeuges einstellt. Eine besonders hohe Genauigkeit der Schnittgeometrie wird hierdurch ermöglicht. Dazu ist beispielsweise das Schneidwerkzeug in Pressenhubrichtung selbst federelastisch gelagert. Das Schneidwerkzeug kann beispielsweise in seiner Bewegungsrichtung einen axialen Freiheitgrad aufweisen bzw. axial geführt sein.

Die vorliegende Erfindung betrifft ein Verfahren zum Herstellen eines warmumformund pressgehärteten Bauteils, insbesondere wird die Herstellung auf dem zuvor beschriebenen Warmumform- und Presshärtewerkzeug durchgeführt. Das Verfahren zeichnet sich durch folgende Verfahrensschritte aus:
- Erwärmen einer Stahlblechplatine auf über Ac3 Temperatur,
- Einlegen in das Warmumformwerkzeug und Durchführen der Umformoperation
- Erreichen des unteren Totpunktes,
- Nach Erreichen des unteren Totpunktes Ausführen der Trennoperation, indem das Schneidwerkzeug relativ zum Oberwerkzeug bewegt wird, wobei die Schnittkante zu Beginn der Trennoperation und/oder während der Trennoperation eine Temperatur zwischen 500°C bis 700°C aufweist
- Abschreckhärten des umgeformten Bauteils und Entnahme.

Dies bedeutet, dass eine Stahlblechplatine aus einer härtbaren Stahllegierung beispielsweise 22 MnB5 auf über Ac3-Temperatur erwärmt wird. Dies ist eine Temperatur über der Autenitisierungstemperatur und beträgt regelmäßig mehr als 900° C. Die so erwärmte Stahlblechplatine wird dann in das kombinierte Warmumformund Presshärtewerkzeug eingelegt und die Umformoperation wird durchgeführt. Während des Anlagenkontaktes mit den Werkzeugflächen kühlt sich als unerwünschter Nebeneffekt die so erwärmte Stahlblechplatine bzw. das teilweise umgeformte Bauteil bereits ab. Dies ist jedoch in einer zu vernachlässigenden Weise. Insbesondere wird die Umformoperation in einer Zeit von weniger als 3 s durchgeführt. Besonders bevorzugt beträgt die Zeit zwischen, beispielsweise der Entnahme aus einem Erwärmungsofen, Einlegen in das Warmformwerkzeug und dem Abschluss der Umformoperation weniger als 10 s.

Unter Umformoperation ist die Ausführung der Bewegung in Pressenhubrichtung zu verstehen, so dass Oberwerkzeug und Unterwerkzeug sich zusammen im sogenannten unteren Totpunkt befinden, also keine weitere Relativbewegung zwischen Oberwerkzeug und Unterwerkzeug mehr erfolgt und die Stahlblechplatine vollständig zu dem gewünschten Bauteil umgeformt ist. Erfindungsgemäß wird insbesondere ein Teil der Umformoperation durch das Schneidwerkzeug selbst mit ausgeführt, insbesondere die Umformfläche des Schneidwerkzeuges.

Während des Erreichens des unteren Totpunktes bzw. zeitlich unmittelbar nach Erreichen des unteren Totpunktes wird dann die Trennoperation mit dem erfindungsgemäßen Schneidwerkzeug ausgeführt, an zumindestens einem herzustellenden Bauteilrand, so dass an dem umgeformten Bauteil eine Schnittkante hergestellt wird. Diese Schnittkante hat eine Länge der Schnittkante, die insbesondere mindestens 10 % der Umfangslänge des umgeformten Stahlblechmaterials entspricht. Der Schnitt wird an einem Bauteilrand durchgeführt und ist ein Randbeschnitt. Das Material bzw. der Werkstoff in dem Bauteilrand, also an der entstehenden Schnittkante, weist eine Temperatur zwischen 500° C und 650° C, zu Beginn und/oder während die Trennoperation durchgeführt wird, auf. Auch kann die Temperatur noch nach Abschluss der Trennoperation in dem vorgenannten Bereich liegen. Dies ist insbesondere möglich, da das Schneidwerkzeug separat temperiert ist aufgrund des mindestens einen Kühlkanals in der Schneidbewegung. Unmittelbar nach Abschluss der Trennoperation kann dann ebenfalls eine Kühlung des Schneidwerkzeuges auch eine Presshärtung der außenliegenden Schnittkante erzeugen. Das einzustellende Werkstoffgefüge, auch im Bereich der Schnittkante, ist somit großserientauglich prozesssicher herstellbar.

Nach Abschluss der Umformoperation und/oder nach Abschluss der Beschnittoperation wird das gesamte Bauteil dann in dem Warmumform- und Presshärtewerkzeug pressgehärtet. Hier wird ein entsprechendes Kühlmedium durch Oberwerkzeug und Unterwerkzeug geleitet, so dass eine zumindest teilweise, insbesondere vollständige Martensitumwandlung des umgeformten und beschnittenen Bauteils eingestellt wird.

Die Trennoperation selbst wird bevorzugt vollständig durchgeführt. Der abgetrennte Teil wird dann über eine entsprechende Schrottentnahme bzw. Abfuhr realisiert. Es ist jedoch erfindungsgemäß auch möglich, dass die Trennoperation nur teilweise durchgeführt wird. Dies bedeutet, dass bezogen auf die Wandstärke des umgeformten Bauteils mindestens 50 % durchtrennt werden. In einem späteren Bearbeitungsschritt wird dann die verbleibende Wandstärke durch eine abschließende Trennoperation noch abgeschnitten.

Weitere Vorteile, Merkmale, Eigenschaften und Aspekte sind Gegenstand der nachfolgenden Beschreibung. Bevorzugte Ausgestaltungen sind in schematischen Figuren dargestellt. Diese dienen dem einfachen Verständnis der Erfindung. Es zeigen:
- Figur 1: zeigt ein erfindungsgemäßes Warmumform- und Presshärtewerkzeug im geöffneten Zustand mit eingelegter Blechplatine,
- Figur 2: zeigt das Werkzeug in teilgeschlossenem Zustand,
- Figur 3: zeigt das Werkzeug im unteren Totpunkt,
- Figur 4: zeigt das Werkzeug im unteren Totpunkt mit ausgeführter Beschnittbewegung,
- Figur 5a bis d: zeigt exemplarisch das Schließen des Warmumformwerkzeuges und Ausführen einer Schnittbewegung,
- Figur 6: zeigt eine verschiedene Bewegung des Schneidwerkzeuges mittels direktem Aktuator bzw. einem Keilschieber,
- Figur 7: zeigt das erfindungsgemäße Schneidwerkzeug gemäß der Schnittlinie A-A aus Figur 6.

In den Figuren werden für gleichen Bauteile dieselben Bezugszeichen verwendet, auch wenn eine wiederholte Beschreibung aus Vereinfachungsgründen entfällt.

Figur 1 zeigt ein erfindungsgemäßes Warmumform- und Presshärtewerkzeug 1 in geöffnetem Zustand. Dieses weist ein Oberwerkzeug 2 auf sowie ein Unterwerkzeug 3. Das Oberwerkzeug 1 ist hier als Matrize ausgebildet, das Unterwerkzeug 3 als Patrize. Auf die Vertikalrichtung V bezogen findet somit ein Anheben des Unterwerkzeugs 3 in Pressenhubrichtung 4 statt. Es ist im Rahmen der Erfindung jedoch vorstellbar, dass das Unterwerkzeug 3 fest angeordnet ist und das Oberwerkzeug 2 auf das Unterwerkzeug 3 abgesenkt bzw. in das Unterwerkzeug 3 eingesenkt wird.

Diese Bewegung erfolgt in Pressenhubrichtung 4. Oberwerkzeug 2 und Unterwerkzeug 3 weisen jeweils Kühlkanäle 5 auf.

Eine eingelegte Stahlblechplatine 6, nachfolgend auch Blechplatine genannt ist, auf dem Unterwerkzeug 3 abgelegt. In dem Oberwerkzeug 2 sind links- und rechtsseitig jeweils erfindungsgemäße Schneidwerkzeuge 7 angeordnet. Ein jeweiliges Schneidwerkzeug 7 ist im Bereich eines äußeren Randes des Oberwerkzeuges 2 angeordnet. Das Schneidwerkzeug 7 weist eine in Pressenhubrichtung 4 gerichtete Umformfläche 8 auf.

Gemäß Figur 2 ist hier das Unterwerkzeug 3 in Pressenhubrichtung 4 angehoben worden. Die Platine biegt sich um die Umformfläche 8 des Schneidwerkzeuges 7 in Pressenhubrichtung 4, folgt dann die näher in Figur 4 beschriebene Schneidkante 9. Durch weiteres Zusammenfahren in Pressenhubrichtung 4 wird dann die in Figur 3 dargestellte Position eingenommen. Die ist dann der untere Totpunkt. Mithin sind Oberwerkzeug 2 und Unterwerkzeug 3 in Pressenhubrichtung 4 vollständig geschlossen. Es ergibt sich ein Formhohlraum 10 und innerhalb des Formhohlraumes 10 ein nahezu vollflächiges Anliegen einer nicht näher dargestellten Platine. Das Schneidwerkzeug 7, insbesondere die Umformfläche 8 des Schneidwerkzeuges 7 liegt an der nicht näher dargestellten Platine nicht mehr an.

Unmittelbar im Erreichen bzw. unmittelbar anschließend an das Erreichen des unteren Totpunktes führt dann das Schneidwerkzeug 7 eine Bewegung in Bewegungsrichtung 11 aus. Diese Bewegungsrichtung 11 ist bezogen auf die Pressenhubrichtung 4 in einem Winkel α von bevorzugt 40° bis 90° angeordnet.

Die Schneidkante 12 des Schneidwerkzeuges 7 korrespondiert mit einer Schneidkante 9 des Unterwerkzeuges 3. In der Folge wird ein demgegenüber überstehendes Blechstück aufgrund der Schneidbewegung 11 bzw. Scherbewegung abgeschnitten, mithin abgetrennt.

In dem Schneidwerkzeug 7 selbst ist ein Kühlkanal 5 angeordnet. Aufgrund dieses mindestens einen Kühlkanals 5 kann dann die Temperatur des Schneidwerkzeuges 7 eingestellt werden. Das Schneidwerkzeug 7 kann beispielsweise eine Restwärme aufweisen, so dass bis zum Beginn des Schneidvorganges die an dem Schneidwerkzeug 7 anliegende Blechplatine nur unwesentlich gekühlt wird, insbesondere aber nicht zumindest in diesem Bereich teilweise gehärtet, so dass der Schneidvorgang im weichen Bereich bzw. im ungehärteten Bereich durchgeführt werden kann.

Figuren 5a bis d zeigen den Vorgang von Figur 1 bis Figur 4 nochmals in einer Detailansicht. Gemäß Figur 5a ist eine Stahlblechplatine 6 auf dem Unterwerkzeug 3 abgelegt. Das Unterwerkzeug 3 wird dann in Pressenhubrichtung 4 in das Oberwerkzeug 2 gefahren, so dass der Umformvorgang beginnt, dargestellt in Figur 5b. Der außenliegende Teil der Stahlblechplatine 6 wird dann abgebogen. Insbesondere erfolgt dies aufgrund eines Anlagenkontaktes an der Umformfläche des Schneidwerkzeuges 7. In Figur 5c ist der Umformvorgang beendet. Oberwerkzeuge 2 und Unterwerkzeuge 3 sind ineinander gefahren und befinden sich im unteren Totpunkt. Der außenliegende Teil der Stahlbleche, in dem Fall des umgeformten Bauteils, steht aus dem Formhohlraum 10 nach außen über.

Gemäß 5d wird dann in Bewegungsrichtung 11 das Schneidwerkzeug 7 bewegt und trennt den außenliegenden Teil des umgeformten Bauteils ab. Dies erfolgt aufgrund einer korrespondierenden Schneidbewegung, wenn die Schneidkante 12 des Schneidwerkzeuges 7 die Schneidkante 12 des Unterwerkzeuges 3 passiert, ist somit die Schnittbewegung ausführt.

Figur 6 zeigt auf die Bildebene bezogen auf der linken Seite ein Schneidwerkzeug 7 direkt angetrieben von einem Aktuator 15, dargestellt auch in den Figuren 1 bis 4. Hierbei kann es sich beispielsweise um einen Hydraulikzylinder handeln. Der Aktuator 15 bewegt das Schneidwerkzeug 7 direkt in Bewegungsrichtung 11. Das Schneidwerkzeug 7 ist hierzu am Oberwerkzeug 2 schwimmend gelagert. In Pressenhubrichtung 4 kann das Schneidwerkzeug 7 beispielsweise über Federelemente 16 federn gelagert sein, so dass ein gewisses Spiel in Pressenhubrichtung 4 möglich ist. Bei einer anschließenden Schneidbewegung ist es somit möglich, dass insbesondere die Schneidkante 12 des Unterwerkzeuges 3 entsprechend präzise passiert wird. Auf einer unteren Gleitschiene 17, die beispielsweise an einem Teil des Unterwerkzeuges 3 befestigt sein kann, kann das Schneidwerkzeug 7 bei Erreichen des unteren Totpunktes aufliegen, so dass es geführt ist auf der Gleitschiene 17 sowie an der Oberseite durch federnde Lagerung.

Sind erhöhte Umformkräfte notwendig, so kann mittels eines Keilschiebers 18 die Bewegung in Bewegungsrichtung 11 übersetzt werden, so dass höhere Kräfte aufgebracht werden können, um den Schnitt auszuführen. Dies ist beispielsweise der Fall, wenn die Schnittkante in die Bildebene hinein sich über mehr als 20 cm, insbesondere mehr als 30 cm erstreckt. Der Keilschieber 18 selbst kann ebenfalls von einem Aktuator 15 angetrieben sein. Aufgrund der Übersetzung zwischen Keilschieber 18 und Schneidwerkzeug 7 ist jedoch eine höhere Schneidkraft aufbringbar.

Im Rahmen der Erfindung können auch beide Antriebe kombiniert werden, insbesondere, wenn beispielsweise zwei Schneidwerkzeuge 7 am Oberwerkzeug 2 gekoppelt sind und ein Schneidwerkzeug 7 nur geringe Schneidkräfte aufbringen muss aufgrund einer kurzen entstehenden Schnittkante an dem Bauteil. Ein anderes Schneidwerkzeug 7 jedoch beispielsweise bei einer Schnittkante von mehr als 20 cm, insbesondere mehr als 30 cm eine erhöhte Schneidkraft benötigt.

Figur 7 zeigt eine Schnittansicht entlang der Schnittlinie A-A aus Figur 6. Zu erkennen ist das Schneidwerkzeug 7, welches eine entsprechende Länge L aufweist. Diese Länge L entspricht der Länge L der herzustellenden Schnittkante an einem Bauteil und kann beispielsweise mehr als 20 cm, insbesondere mehr als 30 cm lang sein. Das Schneidwerkzeug 7 ist im Oberwerkzeug 2 in Pressenhubrichtung über Federmittel 16 gelagert. Das Schneidwerkzeug 7 kann zwischen dem Federmittel 16 und dem Oberwerkzeug 2 ebenfalls eine obere Gleitschiene 19 aufweisen. Auf einem Unterwerkzeug 3 ist das Schneidwerkzeug 7 auf entsprechenden Gleitschienen 17 gelagert und liegt auf diesen auf. Es können weitere axiale Führungselemente 20 vorgesehen sein.

### Bezugszeichen:

- 1 -: Warmumform- und Presshärtewerkzeug
- 2 -: Oberwerkzeug
- 3 -: Unterwerkzeug
- 4 -: Pressenhubrichtung
- 5 -: Kühlkanäle zu 2, 3
- 6 -: Stahlblechplatine
- 7 -: Schneidwerkzeug
- 8 -: Umformfläche zu 7
- 9 -: Schneidkante zu 7
- 10-: Formhohlraum
- 11 -: Bewegungsrichtung zu 7
- 12 -: Schneidkante zu 3
- 13 -: Kühlkanal zu 7
- 14 -: außenliegender Teil 6
- 15 -: Aktuator
- 16 -: Federelement
- 17 -: Gleitschiene
- 18 -: Keilschieber
- 19 -: obere Gleitschiene
- 20 -: axiales Führungselement

- L -: Länge
- V -: Vertikalrichtung
- α -: Winkel

## Patentansprüche

1. Warmumform- und Presshärtewerkzeug (1) , aufweisend ein Oberwerkzeug (2) und ein Unterwerkzeug (3), welche in einer Pressenhubrichtung (4)aufeinander zu bewegbar sind, wobei zwischen Oberwerkzeug (2) und Unterwerkzeug (3) im geschlossenen Zustand ein Formhohlraum (11) ausgebildet ist, und in dem Oberwerkzeug (2) und/oder Unterwerkzeug (3) Kühlkanäle (5) zur Durchleitung eines Kühlmediums ausgebildet sind, wobei an dem Oberwerkzeug (2) mindestens ein relativ zu dem Oberwerkzeug (2) bewegbares Schneidwerkzeug (7) angeordnet ist, **dadurch gekennzeichnet, dass** das Schneidwerkzeug (7) mindestens einen Kühlkanal (13) zur Temperierung aufweist und/oder dass das Schneidwerkzeug (7) eine in Pressenhubrichtung (4) orientierte Umformfläche (8) aufweist und eine in Pressenhubrichtung (4) dahinterliegende und/oder an die Umformfläche (8) angrenzende Schneidkante (9).

2. Warmumform- und Presshärtewerkzeug (1) nach Anspruch 1, **dadurch gekennzeichnet, dass** das Schneidwerkzeug (7) in einem Randbereich des Oberwerkzeuges (2) angeordnet ist.

3. Warmumform- und Presshärtewerkzeug (1) nach Anspruch 1 oder 2, **dadurch gekennzeichnet, dass** an dem Unterwerkzeug (3) eine Schneidkante (12) ausgebildet ist, welche mit dem Schneidwerkzeug (7) eine Schneidbewegung ausführt.

4. Warmumform- und Presshärtewerkzeug (1) nach einem der vorgenannten Ansprüche, **dadurch gekennzeichnet, dass** die Umformfläche (8) eine abgerundete Kante ist, wobei sich insbesondere die Umformfläche in Längsrichtung des Schneidwerkzeuges (7) verändert.

5. Warmumform- und Presshärtewerkzeug (1) nach einem der vorgenannten Ansprüche, **dadurch gekennzeichnet, dass** das Schneidwerkzeug (7) als Segment ausgebildet ist, insbesondere eine längliche Erstreckung von mehr als 15 cm, insbesondere mehr als 20 cm aufweist und insbesondere mehr als 30 cm.

6. Warmumform- und Presshärtewerkzeug (1) nach einem der vorgenannten Ansprüche, **dadurch gekennzeichnet, dass** das Schneidwerkzeug (7) direkt über einen Aktuator (15) angetrieben ist oder, dass das Schneidwerkzeug (7) über einen Kraftübersetzer (18), insbesondere in Form eines Keilmechanismus, angetrieben ist.

7. Warmumform- und Presshärtewerkzeug (1) nach einem der vorgenannten Ansprüche, **dadurch gekennzeichnet, dass** die Bewegungsrichtung des Schneidwerkzeuges (7) in einem Winkel zur Pressenhubrichtung zwischen 40° und einschließlich 90°, insbesondere zwischen 50° und 90°, besonders bevorzugt zwischen 60° und 90° orientiert verlaufend ist.

8. Warmumform- und Presshärtewerkzeug (1) nach einem der vorgenannten Ansprüche, **dadurch gekennzeichnet, dass** das Schneidwerkzeug (7) schwimmend an dem Oberwerkzeug (2) gelagert ist.

9. Warmumform- und Presshärtewerkzeug (1) nach einem der vorgenannten Ansprüche, **dadurch gekennzeichnet, dass** das das Schneidwerkzeug (7) in Pressenhubrichtung (4) federelastisch gelagert ist.

10. Verfahren zur Herstellung eines warmumform- und pressgehärteten Bauteils, insbesondere auf einem Warmumform- und Presshärtewerkzeug (1) gemäß den Merkmalen im Anspruch 1, **gekennzeichnet, durch** folgende Verfahrensschritte:
- Erwärmen einer Stahlblechplatine auf über Ac3-Temperatur,
- Einlegen in ein Warmumform- und Presshärtewerkzeug (1) und Durchführen der Umformoperation
- Erreichen des unteren Totpunktes,
- Nach Erreichen des unteren Totpunktes Ausführen der Trennoperation, indem das Schneidwerkzeug (7) relativ zum Oberwerkzeug (2) bewegt wird, wobei die Schnittkante zu Beginn der Trennoperation und/oder während der Trennoperation eine Temperatur 500°C bis 700°C aufweist
- zumindest abschnittsweise Abschreckhärten des umgeformten Bauteils und Entnahme.

11. Verfahren nach Anspruch 10, **dadurch gekennzeichnet, dass** die Trennoperation vollständig durchgeführt wird oder dass die Trennoperation zu mindestens 50 % durchgeführt wird, bezogen auf die Wandstärke des umgeformten Bauteils.

12. Verfahren nach Anspruch 10, **dadurch gekennzeichnet, dass** in der Beschnittkante durch Abkühlen und Presshärten eine Zugfestigkeit Rm größer 1350 MPa nach erfolgtem Beschnitt eingestellt wird.

## Geänderte Patentansprüche

### Geänderte Patentansprüche gemäss Regel 137(2) EPÜ.

1. Verfahren zur Herstellung eines warmumform- und pressgehärteten Bauteils, **gekennzeichnet durch** folgende Verfahrensschritte:
- Erwärmen einer Stahlblechplatine auf über Ac3-Temperatur,
- Einlegen in ein Warmumform- und Presshärtewerkzeug (1) und Durchführen der Umformoperation
- Erreichen des unteren Totpunktes,
- Nach Erreichen des unteren Totpunktes Ausführen der Trennoperation, indem das Schneidwerkzeug (7) relativ zum Oberwerkzeug (2) bewegt wird, wobei die Schnittkante zu Beginn der Trennoperation und/oder während der Trennoperation eine Temperatur 500°C bis 700°C aufweist
- zumindest abschnittsweise Abschreckhärten des umgeformten Bauteils und Entnahme.

2. Verfahren nach Anspruch 1, **dadurch gekennzeichnet, dass** die Trennoperation vollständig durchgeführt wird oder dass die Trennoperation zu mindestens 50 % durchgeführt wird, bezogen auf die Wandstärke des umgeformten Bauteils.

3. Verfahren nach einem der vorherigen Ansprüche, **dadurch gekennzeichnet, dass** in der Beschnittkante durch Abkühlen und Presshärten eine Zugfestigkeit Rm größer 1350 MPa nach erfolgtem Beschnitt eingestellt wird.

4. Verfahren nach einem der vorherigen Ansprüche, aufweisend ein Warmumform- und Presshärtewerkzeug (1), aufweisend ein Oberwerkzeug (2) und ein Unterwerkzeug (3), welche in einer Pressenhubrichtung (4)aufeinander zu bewegbar sind, wobei zwischen Oberwerkzeug (2) und Unterwerkzeug (3) im geschlossenen Zustand ein Formhohlraum (11) ausgebildet ist, und in dem Oberwerkzeug (2) und/oder Unterwerkzeug (3) Kühlkanäle (5) zur Durchleitung eines Kühlmediums ausgebildet sind, wobei an dem Oberwerkzeug (2) mindestens ein relativ zu dem Oberwerkzeug (2) bewegbares Schneidwerkzeug (7) angeordnet ist, **dadurch gekennzeichnet, dass** das Schneidwerkzeug (7) mindestens einen Kühlkanal (13) zur Temperierung aufweist und/oder dass das Schneidwerkzeug (7) eine in Pressenhubrichtung (4) orientierte Umformfläche (8) aufweist und eine in Pressenhubrichtung (4) dahinterliegende und/oder an die Umformfläche (8) angrenzende Schneidkante (9).

5. Verfahren nach einem der vorherigen Ansprüche, **dadurch gekennzeichnet, dass** das Schneidwerkzeug (7) in einem Randbereich des Oberwerkzeuges (2) angeordnet ist.

6. Verfahren nach einem der vorherigen Ansprüche, **dadurch gekennzeichnet, dass** an dem Unterwerkzeug (3) eine Schneidkante (12) ausgebildet ist, welche mit dem Schneidwerkzeug (7) eine Schneidbewegung ausführt.

7. Verfahren nach einem der vorherigen Ansprüche, **dadurch gekennzeichnet, dass** die Umformfläche (8) eine abgerundete Kante ist, wobei sich insbesondere die Umformfläche in Längsrichtung des Schneidwerkzeuges (7) verändert.

8. Verfahren nach einem der vorherigen Ansprüche, **dadurch gekennzeichnet, dass** das Schneidwerkzeug (7) als Segment ausgebildet ist, insbesondere eine längliche Erstreckung von mehr als 15 cm, insbesondere mehr als 20 cm aufweist und insbesondere mehr als 30 cm.

9. Verfahren nach einem der vorherigen Ansprüche, **dadurch gekennzeichnet, dass** das Schneidwerkzeug (7) direkt über einen Aktuator (15) angetrieben ist oder, dass das Schneidwerkzeug (7) über einen Kraftübersetzer (18), insbesondere in Form eines Keilmechanismus, angetrieben ist.

10. Verfahren nach einem der vorherigen Ansprüche, **dadurch gekennzeichnet, dass** die Bewegungsrichtung des Schneidwerkzeuges (7) in einem Winkel zur Pressenhubrichtung zwischen 40° und einschließlich 90°, insbesondere zwischen 50° und 90°, besonders bevorzugt zwischen 60° und 90° orientiert verlaufend ist.

11. Verfahren nach einem der vorherigen Ansprüche, **dadurch gekennzeichnet, dass** das Schneidwerkzeug (7) schwimmend an dem Oberwerkzeug (2) gelagert ist.

12. Verfahren nach einem der vorherigen Ansprüche, **dadurch gekennzeichnet, dass** das das Schneidwerkzeug (7) in Pressenhubrichtung (4) federelastisch gelagert ist.
